# EUROPÄISCHE PATENTSCHRIFT

(11) **EP 0 847 836 B1**
(45) Veröffentlichungstag und Bekanntmachung des Hinweises auf die Patenterteilung: **28.02.2001**
(21) Anmeldenummer: 97121702.1
(22) Anmeldetag: 10.12.1997
(51) Int. Cl.: B25D 9/12, B25D 9/14

(54) **Fluidbetriebenes Schlagwerk**
Percussive tool with fluid pressure drive
Appareil à percussion mû par un fluide sous pression

(30) Priorität: 14.12.1996 DE 19652079
(43) Veröffentlichungstag der Anmeldung: 17.06.1998
(73) Patentinhaber: Krupp Berco Bautechnik GmbH, 45143 Essen (DE)
(72) Erfinder: Prokop, Heinz-Jürgen, Dr.-Ing., 45149 Essen (DE); Geimer, Marcus Dr.-Ing., 45133 Essen (DE)
(74) Vertreter: John, Ernst

(56) Entgegenhaltungen:
- EP-A- 0 149 967
- EP-A- 0 183 093
- DE-A- 2 443 800
- GB-A- 2 053 070

## Beschreibung

Die Erfindung betrifft ein fluidbetriebenes Schlagwerk mit einem in einem Arbeitszylinder beweglichen und auf ein Werkzeug aufschlagenden Schlagkolben sowie einer Steuerung mit einem bezüglich eines Gehäuses beweglichen Steuerschieber, wobei der Schlagkolben zwei unterschiedlich große Kolbenflächen aufweist, von denen die kleinere, in Richtung des Rückhubs wirksame Kolbenfläche ständig mit einer unter Arbeitsdruck stehenden Druckleitung und die größere, in Richtung des Arbeitshubs wirksame Kolbenfläche über die Steuerung wechselweise mit der Druckleitung und einer Ablaufleitung verbunden ist. Der Steuerschieber weist in zueinander entgegengesetzter Richtung wirksame Schieberflächen auf, die derart ausgebildet und druckbeaufschlagt sind, daß der Steuerschieber mit der Annäherung des Schlagkolbens während des Rückhubs an den oberen Totpunkt in die Arbeitshubstellung umschaltet, in welcher auch an der größeren Kolbenfläche der Arbeitsdruck anliegt, und mit der Annäherung des Schlagkolbens während des Arbeitshubs an den Aufschlagpunkt in die Rückhubstellung überführt wird, in welcher die Beaufschlagung der größeren Kolbenfläche mit dem Arbeitsdruck unterbrochen und eine Verbindung zur Ablaufleitung hergestellt ist.

Ein fluidbetriebenes Schlagwerk der eingangs erwähnten Gattung ist in der Druckschrift DE-C2-34 43 542 vorbeschrieben. Bei der bekannten Vorrichtung weist der Steuerschieber zwei unterschiedlich große, in zueinander entgegengesetzter Bewegungsrichtung wirksame Schieberflächen auf, deren kleinere, in Richtung der Rückhubstellung des Steuerschiebers auf diesen einwirkende Schieberfläche ständig mit der Druckleitung und deren größere Schieberfläche als Steuerfläche mittels einer Steuerleitung über eine zwischen den Kolbenflächen angeordnete Umfangsnut jeweils lediglich zeitweilig sowie abwechselnd mit der Druckleitung bzw. einer drucklos gehaltenen Rücklaufleitung in Verbindung steht.

Durch Verwendung eines besonderen Halte- oder Wechselventils, welches in die mit der Steuerung zusammenwirkende Steuerleitung eingebaut ist und wechselweise auch mit der Rücklaufleitung in Verbindung steht, soll dabei sichergestellt werden, daß auch bei einer Reflexion von Schlagenergie über das Werkzeug auf den Schlagkolben diese reflektierte Energie hydraulisch zurückgewonnen wird, wodurch eine Erhöhung der Schlagkolben-Schlagzahl erreicht wird.
Die Steuerung selbst ist getrennt von dem den Schlagkolben aufnehmenden Arbeitszylinder angeordnet.

Aus der Vorveröffentlichung EP-A1-0 149 967 ist eine hydraulisch betätigte Schlagvorrichtung mit einem Schlagkolben bekannt, an dem ebenfalls über eine kleinere Kolbenfläche eine hydraulische Rückstellkraft in Richtung des Rückhubs angreift. Die zugehörige Steuerung - welche in den den Schlagkolben aufnehmenden Arbeitszylinder integriert ist - weist einen ein buchsenartiges Schaltelement darstellenden Steuerschieber auf; dieser umschließt den Schlagkolben im Bereich des hinteren Zylinderraumabschnitts - über den eine größere, in Richtung des Arbeitshubs wirksame Kolbenfläche mit Arbeitsdruck beaufschlagt werden kann - mit Abstand.
Bei der bekannten Ausführungsform wird der Steuerschieber mittels des Schlagkolbens mechanisch aus der Rückhub- in die Arbeitshubstellung überführt. Dementsprechend kann der am Schlagkolben ausgeführte Hub nicht verändert werden.

Im Gegensatz zu der zuletzt erwähnten Vorveröffentlichung beschreibt die Druckschrift DE-C2-30 23 600 eine hydraulische Schlagdrehbohrvorrichtung mit einem buchsenartig ausgebildeten Steuerschieber, welcher hydraulisch über den Schlagkolben gesteuert und sowohl an diesem als auch innerhalb des Arbeitszylinders beweglich abgestützt ist.
Der Nachteil der bekannten Schlagdrehbohrvorrichtung besteht darin, daß sie im Bereich des Steuerschiebers eine Doppelpassung benötigt, d.h. der Steuerschieber muß im Außen- und Innendurchmesserbereich zur Sicherstellung einer einwandfreien Funktion jeweils ein sehr geringes Spiel aufweisen.

Der Erfindung liegt die Aufgabe zugrunde, ein hinsichtlich der Steuerung andersartig ausgebildetes, fluidbetriebenes Schlagwerk zu entwickeln. Insbesondere soll die Steuerung auch in der Weise ausgestaltet sein, daß sie ohne ständige Beaufschlagung mit Hochdruck (d.h. mit dem für den Betrieb des Schlagwerks erforderlichen Arbeitsdruck) und ohne mechanische Kraftbeaufschlagung, insbesondere auch durch den Schlagkolben, funktionsfähig ist.

Die Aufgabe wird durch ein fluidbetriebenes Schlagwerk mit den Merkmalen des Anspruchs 1 gelöst.
Danach weist der Steuerschieber eine in Richtung der Arbeitshubstellung wirksame Steuerfläche auf, die - abhängig von der Stellung des Schlagkolbens - zeitweilig über eine zwischen den Kolbenflächen angeordnete Umfangsnut mit einer drucklosen Rücklaufleitung bzw. mit der Druckleitung in Verbindung steht. Zusätzlich ist der Steuerschieber mit einer Gesamt-Wirkfläche (gebildet aus der Differenz der Steuerschieber-Stirnflächen) ausgestattet, die - bei druckentlasteter Steuerfläche während des Rückhubs unter einem veränderlichen Druck stehend, der proportional ist dem Druck auf der größeren Kolbenfläche - den Steuerschieber in die Rückhubstellung umschaltet.
Der Steuerschieber bildet ein buchsenartiges Schaltelement, über dessen Hohlraum der die größere Kolbenfläche enthaltende hintere Zylinderraumabschnitt entweder in der Rückhubstellung an die Ablaufleitung oder in der Arbeitshubstellung an die Druckleitung angeschlossen ist, wobei in der Rückhubstellung das Fluid gegen einen Ausströmwiderstand aus dem hinteren Zylinderraumabschnitt (in die bereits erwähnte Ablaufleitung) austritt. Der Ausströmwiderstand dient dabei dazu, während des Rückhubs im hinteren Zylinderraumabschnitt ein ausreichendes Druckniveau zu erzeugen und aufrechtzuerhalten, welches auf die Gesamt-Wirkfläche einwirkt und eine in Richtung auf die Rückhubstellung wirksame Verstellkraft zur Folge hat.

Zur Unterstützung der variablen Steuerkraft beim Umschalten des Steuerschiebers in die Rückhubstellung kann zusätzlich eine mechanische Rückstellung vorgesehen sein (Anspruch 2); diese besteht im einfachsten Fall aus einer Federeinheit.

Bei einer Weiterbildung des Erfindungsgegenstands ist die Steuerfläche des Steuerschiebers - im Querschnitt gesehen - an einem radial nach außen vorkragenden Absatz ausgebildet, dessen Gegenfläche über eine Entlastungsleitung drucklos gehalten ist (Anspruch 3).

Im Rahmen der Erfindung weist der Steuerschieber zwei unterschiedlich große Stirnflächen auf, deren größere der Steuerfläche entgegengerichtet ist (Anspruch 4).

Allgemein muß der Steuerschieber derart angeordnet und ausgebildet sein, daß er in der Rückhubstellung eine Verbindung zwischen dem hinteren Zylinderraumabschnitt und der Ablaufleitung freigibt, beispielsweise durch einen Rücksprung oder eine Ausnehmung.
Insbesondere kann der Steuerschieber derart ausgebildet sein, daß die Verbindung zur Ablaufleitung über eine im Steuerschieber ausgebildete Querbohrung hergestellt wird (Anspruch 5).

Der Ausströmwiderstand kann im Rahmen der Erfindung entweder in der Querbohrung selbst oder in der Ablaufleitung angeordnet sein (Anspruch 6).

Vorzugsweise ist die Querbohrung in der Nähe der größeren Stirnfläche angeordnet (Anspruch 7).

Weiterhin kann der Steuerschieber in der Weise ausgebildet sein, daß die nach Art einer Ringnut ausgebildete Einmündung der Druckleitung in der Rückhubstellung des Steuerschiebers mittels des Steuerschieber-Abschnitts - dessen Abschluß die kleinere Stirnfläche bildet - in Richtung auf den hinteren Zylinderraumabschnitt verschlossen ist (Anspruch 8).

Im Rahmen der Erfindung kann die Steuerung grundsätzlich getrennt vom Arbeitszylinder angeordnet sein.
Es ist jedoch auch möglich, die Steuerung in den Arbeitszylinder zu integrieren. Bei einer derartigen vorteilhaften Ausführungsform ist der Steuerschieber in dem hinteren Zylinderraumabschnitt koaxial zur Längsachse des Arbeitszylinders angeordnet (Anspruch 9).

Der Ausströmwiderstand kann insbesondere als Blende ausgebildet sein (Anspruch 10), die im wesentlichen viskositätsunabhängig arbeitet.

Der Erfindungsgegenstand unterscheidet sich nach alledem dadurch vom bekannten Stand der Technik, daß der Steuerschieber nur zeitweilig über seine Steuerfläche mit dem Arbeitsdruck beaufschlagt ist, wobei dann auch im Hohlraum des die Arbeitshubstellung einnehmenden Steuerschiebers der Arbeitsdruck anliegt.
Zum Umschalten des Steuerschiebers in die Rückhubstellung und zur Aufrechterhaltung dieser Endstellung wird über den Ausströmwiderstand lediglich ein niedrigeres Druckniveau aufrechterhalten. Dabei stellt das den Steuerschieber umgebende Fluid ein Antriebsmittel dar, unter dessen Einwirkung der Steuerschieber in die Rückhubstellung überführt und in dieser festgehalten wird, solange seine Steuerfläche nicht mit dem Arbeitsdruck beaufschlagt ist.

Die Erfindung wird nachfolgend anhand in der Zeichnung stark schematisiert dargestellter Ausführungsbeispiele im einzelnen erläutert.
Es zeigen:
- Fig.1: ein im Sinne der Erfindung ausgestaltetes Schlagwerk mit einer Steuerung, deren Steuerschieber in den den Schlagkolben aufnehmenden Arbeitszylinder integriert ist, wobei der Steuerschieber auf der linken Seite der Darstellung die Rückhubstellung und auf der rechten Seite die Arbeitshubstellung einnimmt,
- Fig.2a: (als in Fig. 1 angedeutete Einzelheit E) eine gegenüber Fig. 1 vergrößerte Darstellung im Bereich der Steuerung, wobei der zugehörige Steuerschieber die Arbeitshubstellung einnimmt,
- Fig.2b: eine der Fig. 2a entsprechende Darstellung, wobei der Steuerschieber die Rückhubstellung einnimmt,
- Fig.3: eine Teildarstellung eines im Sinne der Erfindung ausgestalteten Schlagwerks, dessen Steuerung getrennt vom Arbeitszylinder angeordnet ist, und
- Fig.4: eine Teildarstellung des Schlagwerks im Bereich des Steuerschiebers, welcher zusätzlich eine in Richtung auf die Rückhubstellung wirksame mechanische Rückstellung aufweist.

Das allgemein mit 1 bezeichnete Schlagwerk weist neben den noch zu beschreibenden Leitungen sowie Antriebs- und Steuerungselementen einen Arbeitszylinder 2 auf, in dem ein Schlagkolben 3 in Längsrichtung hin- und herbeweglich gehalten ist. Dieser weist im Zylinderraum des Arbeitszylinders liegend zwei Kolbenbunde 3a und 3b auf, welche durch eine Umfangsnut 3c voneinander getrennt sind. Die nach außen gerichtete Kolbenfläche A1 und A2 des Kolbenbundes 3b bzw. 3a begrenzt mit dem Arbeitszylinder 2 einen hinteren und vorderen Zylinderraumabschnitt 2a bzw. 2b, wobei die Kolbenfläche A1 kleiner bemessen ist als die Kolbenfläche A2. Außerhalb des Arbeitszylinders 2 geht der Schlagkolben 3 in eine Kolbenspitze 3d über, der ein Werkzeug in Gestalt eines Meißels 4 gegenüberliegt. Die Bewegung des Schlagkolbens 3 in Richtung des Arbeitshubs ist durch einen Pfeil 3e angedeutet.
Die zunächst angesprochene Darstellung gemäß Fig. 1 zeigt das Schlagwerk 1 in einem Zustand unmittelbar nach Auftreffen des Schlagkolbens 3 auf den Meißel 4; der Schlagkolben nimmt also die vorgesehene Aufschlagstellung ein.

Im Gegensatz zur größeren Kolbenfläche A2 ist die kleinere Kolbenfläche A1 über eine Rückstelleitung 5 ständig mit dem Arbeitsdruck (Systemdruck) beaufschlagt; dieser wird von einer Energiequelle in Form einer Hydraulikpumpe 6 erzeugt und über eine von dieser ausgehende Druckleitung 7 (unter anderem) in die Rückstelleitung 5 eingespeist. Die Einmündung 5a der Rückstelleitung 5 ist bezüglich des Arbeitszylinders 2 derart angeordnet, daß sie in jedem Fall außerhalb des Kolbenbundes 3b und somit innerhalb des vorderen Zylinderraumabschnitts 2b liegt.

Bei der in Rede stehenden Ausführungsform (gemäß Fig. 1 und 2a, b) ist die allgemein mit 8 bezeichnete Steuerung für die Umschaltung der Bewegung des Schlagkolbens 3 in den Arbeitszylinder 2 integriert, d.h. sie befindet sich im Bereich des hinteren Zylinderraumabschnitts 2a innerhalb des Arbeitszylinders 2.
Die Steuerung weist einen bezüglich eines Gehäuses beweglichen Steuerschieber 9 auf, wobei das Gehäuse (wie bereits erwähnt) im vorliegenden Fall aus einem Teil des Arbeitszylinders 2 besteht.
Der Steuerschieber 9 ist buchsenartig ausgebildet und derart angeordnet, daß erkoaxial zum Schlagkolben 3 liegend - diesen im Bereich des hinteren Zylinderraumabschnitts 2a mit Abstand umschließt. Dementsprechend stellt der innenliegende Hohlraum des Steuerschiebers gleichzeitig einen Teil des hinteren Zylinderraumabschnitts 2a dar.

Der Steuerschieber 9 selbst weist zwei unterschiedlich große Stirnflächen auf - nämlich eine kleinere, vordere Stirnfläche S1 und eine hintere, größere Stirnfläche S2. Die beiden genannten Stirnflächen S1 und S2 begrenzen den axialen Bewegungsspielraum des Steuerschiebers 9 in Richtung des Arbeitshubs (Pfeil 3e) bzw. in Richtung des Rückhubs.
Dementsprechend kann der Steuerschieber zwei Endstellungen einnehmen - nämlich die in Fig. 1 oben links angedeutete Rückhubstellung, in welcher sich der Steuerschieber über die kleinere Stirnfläche S1 an einer vorderen Anschlagfläche 2c des Arbeitszylinders abstützt, und die in Fig. 1 oben rechts angedeutete Arbeitshubstellung, in welcher die größere Stirnfläche S2 an einer hinteren Anschlagfläche 2d anliegt.

In der Nähe der vorderen Anschlagfläche 2c des Arbeitszylinders befindet sich eine ringnutenförmige Einmündung 10a einer Versorgungsleitung 10, die ihrerseits an die Druckleitung 7 angeschlossen und über diese ständig mit dem Arbeitsdruck beaufschlagt ist (vgl. dazu Fig. 1 im Zusammenhang mit Fig. 2a, b).
Der Steuerschieber 9 weist in der Nähe seiner größeren Stirnfläche S2 eine Querbohrung 11 auf, über welche gegebenenfalls - d.h. in Abhängigkeit von der Stellung des Steuerschiebers 9 - eine Verbindung zwischen dem hinteren Zylinderraumabschnitt 2a und einer Ablaufleitung 12 hergestellt werden kann; letztere ist mit einem Ausströmwiderstand in Form einer Blende 13 ausgestattet und geht in Richtung auf den Steuerschieber 9 in eine ebenfalls ringnutenförmig ausgebildete Einmündung 12a über.
Die Ablaufleitung 12 steht über eine drucklos gehaltene Rücklaufleitung 14 mit einem Tank 15 in Verbindung.

Der Steuerschieber 9 ist - in axialer Richtung gesehen - im Bereich zwischen den beiden Stirnflächen S1 und S2 weiterhin mit einer in Richtung der Arbeitshubstellung des Steuerschiebers wirksamen Steuerfläche SF ausgestattet, die - im Querschnitt gesehen - als radial nach außen vorkragender Absatz ausgebildet ist und der eine Gegenfläche GF gegenüberliegt; letztere ist über eine an die Rücklaufleitung 14 angeschlossene Entlastungsleitung 16 druckentlastet.

Die Steuerfläche SF des Steuerschiebers kann über eine Steuerleitung 17 - welche im Bereich zwischen den Einmündungen 10a und 5a mit dem Innenraum des Arbeitszylinders 2 in Verbindung steht - mit dem Arbeitsdruck beaufschlagt bzw. druckentlastet werden; der Arbeitszylinder 2 ist außerdem über eine Rücklaufleitung 18, welche in die Rücklaufleitung 14 übergeht, an den Tank 15 angeschlossen.
Die Einmündungen 17a und 18a der Leitungen 17 bzw. 18 sind derart angeordnet, daß sie in der (in Fig. 1 angedeuteten) Aufschlagstellung des Schlagkolbens 3 über die Umfangsnut 3c zwischen den Kolbenbunden 3a und 3b miteinander verbunden sind; diese gegenseitige Zuordnung hat zur Folge, daß die Steuerfläche SF zu diesem Zeitpunkt über die Steuerleitung 17, die Ringnut 3c und die Rücklaufleitung 18 druckentlastet ist.
Falls der Schlagkolben 3 den Rückhub ausführt, sich also in der Darstellung gemäß Fig. 1 nach oben bewegt, wird zunächst die Verbindung zwischen den Leitungen 17 und 18 durch den Kolbenbund 3b unterbrochen, bevor dieser schließlich die Einmündung 17a erneut freigibt und dabei - über den vorderen Zylinderraumabschnitt 2b - eine Verbindung zwischen den Leitungen 17 und 5 herstellt. Diese Verbindung hat zur Folge, daß die Steuerfläche SF nunmehr mit dem von der Hydraulikpumpe 6 erzeugten Arbeitsdruck beaufschlagt ist.

Aufgrund der zuvor beschriebenen Ausgestaltung arbeitet das Schlagwerk 1 folgendermaßen:
Sobald während des Rückhubs des Schlagkolbens 3 (entgegen der Arbeitshubbewegung gemäß Pfeil 3e) über den vorderen Zylinderraumabschnitt 2b eine Verbindung zwischen den Leitungen 5 und 17 hergestellt ist, verschiebt sich der Steuerschieber 9 unter Einwirkung der mit dem Arbeitsdruck beaufschlagten Steuerfläche SF in die in Fig. 2a dargestellte Arbeitshubstellung, wodurch einerseits die Verbindung zwischen der Querbohrung 11 und der Ablaufleitung 12 unterbrochen und andererseits über die freigegebene Einmündung 10a eine Verbindung zwischen der Versorgungsleitung 10 und dem hinteren Zylinderraumabschnitt 2a hergestellt wird. Dementsprechend liegt nunmehr an der größeren Kolbenfläche A2 ebenfalls der Arbeitsdruck an, so daß der Schlagkolben - entgegen der von der kleineren Kolbenfläche A1 ausgehenden Rückstellkraft - einen Arbeitshub in Richtung des Pfeiles 3e auszuführen beginnt.

Kurz bevor der Schlagkolben 3 über seine Kolbenspitze 3d auf den Meißel 4 auftrifft, wird über die Ringnut 3c die bereits erwähnte Verbindung zwischen der Steuerleitung 17 und der Rücklaufleitung 18 hergestellt mit der Folge, daß die Steuerfläche SF druckentlastet ist. Der im hinteren Zylinderraumabschnitt 2a vorhandene Hochdruck greift nunmehr an einer Gesamtwirkfläche an, die sich aus dem Größenunterschied zwischen der größeren Stirnfläche S2 und der kleineren Stirnfläche S1 ergibt, und bewegt dementsprechend den Steuerschieber 9 (in der Darstellung gemäß Fig. 1 nach unten) in Richtung auf die in Fig. 2b dargestellte Rückhubstellung, in welcher sich der Steuerschieber über seine kleinere Stirnfläche S1 an der vorderen Anschlagfläche 2c des Arbeitszylinders 2 abstützt.
In dieser Rückhubstellung ist einerseits die Einmündung 10a der Versorgungsleitung 10 in Richtung auf den hinteren Zylinderraumabschnitt 2a unterbrochen und dieser andererseits über die Querbohrung 11 und die Einmündung 12a an die Ablaufleitung 12 angeschlossen.
Da das im hinteren Zylinderraumabschnitt 2a befindliche Fluid gegen den von der Blende 13 erzeugten Ausströmwiderstand ausgeschoben wird, steht der hintere Zylinderraumabschnitt 2a unter einem erhöhten Druck, wodurch der Steuerschieber 9 während des gesamten Rückhubs des Schlagkolbens 3 in der in Fig. 2b dargestellten Rückhubstellung festgehalten wird.

Abweichend von der zuvor beschriebenen Ausführungsform (gemäß Fig. 1 und 2a, b) kann das Schlagwerk 1 auch eine Steuerung 8 aufweisen, die - wie in Fig. 3 dargestellt - vom Arbeitszylinder 2 getrennt angeordnet ist.
In diesem Fall ist der Steuerschieber 9 in einem eigenen Steuergehäuse 19 axial beweglich gehalten, wobei sein Hohlraum 9a über eine Verbindungsleitung 20 - in der Nähe der hinteren Anschlagfläche 2d (vgl. dazu Fig. 1 und Fig. 2a, b) - mit dem hinteren Zylinderraumabschnitt 2a in Verbindung steht.

Im Rahmen der Erfindung kann die Steuerung 8 auch derart ausgebildet sein, daß der Ausströmwiderstand in den Steuerschieber 9 integriert ist.
Dies läßt sich in einfacher Weise dadurch verwirklichen, daß die Blende 13 - wie in Fig. 3 ebenfalls dargestellt - in die Querbohrung 11 eingebaut ist. Die Ablaufleitung 12 weist bei dieser Ausgestaltung dementsprechend keinen besonders ausgebildeten, zusätzlichen Ausströmwiderstand auf.

Selbstverständlich kann die Ausführungsform gemäß Fig. 1 und 2a, b im Rahmen der Erfindung ebenfalls entsprechend ausgebildet sein, d.h. eine Steuerung 8 aufweisen, bei welcher der Ausströmwiderstand nicht Bestandteil der Ablaufleitung 12, sondern in den Steuerschieber 9 integriert ist.

Abweichend von den zuvor beschriebenen Ausführungsformen kann die Steuerung 8 auch zusätzlich mit einer mechanischen Rückstellung, vorzugsweise in Form einer Federeinheit, ausgestattet sein, welche die Umsteuerung des Steuerschiebers 9 in Richtung auf die Rückhubstellung unterstützt.
Zu diesem Zweck kann die Federeinheit insbesondere derart angeordnet und ausgebildet sein, daß sie an der größeren Stirnfläche S2 und/oder an der Gegenfläche GF angreift.
Bei der in Fig. 4 dargestellten Ausgestaltung stützt sich der Steuerschieber 9 über seine größere Stirnfläche S2 an einer vorgespannten Federeinheit 21 ab, die ihrerseits in einer vorspringenden Ausnehmung 2e der hinteren Anschlagfläche 2d angeordnet ist. Unter der Einwirkung dieser mechanischen Rückstellung hat der Steuerschieber 9 das Bestreben, die dargestellte Rückhubstellung einzunehmen.

Der mit der Erfindung erzielte Vorteil besteht darin, daß sich mit einfachen Mitteln und ohne mechanische Mitnahme durch den Schlagkolben die erforderliche Umsteuerung zwischen Arbeits- und Rückhub verwirklichen läßt, wobei die Steuerung erforderlichenfalls auch in den ohnehin vorhandenen Arbeitszylinder integriert sein kann. Das neu vorgeschlagene Schlagwerk benötigt darüber hinaus keine Doppelpassung im Sinne des eingangs erwähnten Standes der Technik, da der Steuerschieber lediglich über seine Außenfläche an der Umgebung abgestützt ist.

## Patentansprüche

1. Fluidbetriebenes Schlagwerk (1) mit einem in einem Arbeitszylinder (2) beweglichen und auf ein Werkzeug (4) aufschlagenden Schlagkolben (3) sowie einer Steuerung (8) mit einem bezüglich eines Gehäuses (2 bzw. 19) beweglichen Steuerschieber (9), wobei der Schlagkolben (3) zwei unterschiedlich große Kolbenflächen (A1, A2) aufweist, von denen die kleinere, in Richtung des Rückhubs wirksame Kolbenfläche (A1) ständig mit einer unter Arbeitsdruck stehenden Druckleitung (7) und die größere, in Richtung des Arbeitshubs (Pfeil 3e) wirksame Kolbenfläche (A2) über die Steuerung (8) wechselweise mit der Druckleitung (7) und einer Ablaufleitung (12) verbunden ist,
wobei der Steuerschieber (9) in zueinander entgegengesetzter Richtung wirksame Schieberflächen (S1; S2; SF) aufweist, die derart ausgebildet und druckbeaufschlagt sind, daß der Steuerschieber mit der Annäherung des Schlagkolbens (3) während des Rückhubs an den oberen Totpunkt in die Arbeitshubstellung umschaltet, in welcher auch an der größeren Kolbenfläche (A2) der Arbeitsdruck anliegt, und mit der Annäherung des Schlagkolbens während des Arbeitshubs an den Aufschlagpunkt in die Rückhubstellung überführt wird, in welcher die Beaufschlagung der größeren Kolbenfläche (A2) mit dem Arbeitsdruck unterbrochen und eine Verbindung zur Ablaufleitung (12) hergestellt ist, **gekennzeichnet** durch die folgenden Merkmale:
- der Steuerschieber (9) weist eine in Richtung der Arbeitshubstellung wirksame Steuerfläche (SF) auf, die - abhängig von der Stellung des Schlagkolbens (3) - zeitweilig über eine zwischen den Kolbenflächen (A1, A2) angeordnete Umfangsnut (3c) mit einer drucklosen Rücklaufleitung (18) bzw. mit der Druckleitung (7) in Verbindung steht;
- zusätzlich ist der Steuerschieber (9) mit einer Gesamt-Wirkfläche (Differenz der Stirnflächen S2 und S1) ausgestattet, die - bei druckentlasteter Steuerfläche (SF) während des Rückhubs unter einem veränderlichen Druck stehend, der proportional ist dem Druck auf der größeren Kolbenfläche (A2) - den Steuerschieber in die Rückhubstellung umschaltet;
- der Steuerschieber (9) bildet ein buchsenartiges Schaltelement, über dessen Hohlraum (2a bzw. 9a) der die größere Kolbenfläche (A2) enthaltende hintere Zylinderraumabschnitt (2a) entweder in der Rückhubstellung an die Ablaufleitung (12) oder in der Arbeitshubstellung an die Druckleitung (7) angeschlossen ist, wobei in der Rückhubstellung das Fluid gegen einen Ausströmwiderstand (13) aus dem hinteren Zylinderraumabschnitt (2a) austritt.

2. Vorrichtung nach Anspruch 1,
**dadurch gekennzeichnet,** daß der Steuerschieber (9) zusätzlich eine in Richtung der Rückhubstellung wirkende mechanische Rückstellung (21) aufweist.

3. Vorrichtung nach zumindest einem der vorhergehenden Ansprüche,
**dadurch gekennzeichnet,** daß die Steuerfläche (SF) - im Querschnitt gesehen - an einem radial nach außen vorkragenden Absatz ausgebildet ist, dessen Gegenfläche (GF) über eine Entlastungsleitung (16) drucklos gehalten ist.

4. Vorrichtung nach zumindest einem der vorhergehenden Ansprüche,
**dadurch gekennzeichnet**, daß der Steuerschieber (9) zwei unterschiedlich große Stirnflächen (S1, S2) aufweist, deren größere (S2) der Steuerfläche (SF) entgegengerichtet ist.

5. Vorrichtung nach zumindest einem der vorhergehenden Ansprüche,
**dadurch gekennzeichnet,** daß die Verbindung zur Ablaufleitung (12) über eine im Steuerschieber (9) ausgebildete Querbohrung (11) hergestellt ist.

6. Vorrichtung nach Anspruch 5,
**dadurch gekennzeichnet,** daß entweder die Querbohrung (11) oder die Ablaufleitung (12) mit einem Ausströmwiderstand (13) ausgestattet ist.

7. Vorrichtung nach zumindest einem der Ansprüche 5 und 6,
**dadurch gekennzeichnet,** daß die Querbohrung (11) in der Nähe der größeren Stirnfläche (S2) angeordnet ist.

8. Vorrichtung nach zumindest einem der Ansprüche 5 bis 7,
**dadurch gekennzeichnet,** daßdienachArteinerRingnutausgebildete Einmündung der Druckleitung (Versorgungsleitung 10) in der Rückhubstellung des Steuerschiebers (9) mittels des Steuerschieber-Abschnitts - dessen Abschluß die kleinere Stirnfläche (S1) bildet - in Richtung auf den hinteren Zylinderraumabschnitt (2a) verschlossen ist.

9. Vorrichtung nach zumindest einem der vorhergehenden Ansprüche,
**dadurch gekennzeichnet,** daß der Steuerschieber (9) in dem hinteren Zylinderraumabschnitt (2a) koaxial zur Längsachse des Arbeitszylinders (3) angeordnet ist.

10. Vorrichtung nach zumindest einem der vorhergehenden Ansprüche,
**dadurch gekennzeichnet,** daß der Ausströmwiderstand als Blende (13) ausgebildet ist.

## Claims

1. Fluid-operated percussive tool (1) with a percussion piston (3) movable in a working cylinder (2) and striking onto a tool (4) and with a control means (8) with a control slide (9), which is movable relative to a housing (2 or 19), whereby the percussion piston (3) has two piston areas (A1, A2) of different size, of which the smaller piston area (A1) active in the direction of the return stroke is constantly connected to a pressure pipe (7) under working pressure and the larger piston area (A2) active in the direction of the working stroke (arrow 3e) is alternately connected to the pressure pipe (7) and a discharge pipe (12) via the control means (8),
whereby the control slide (9) has slide surfaces (S1; S2; SF) active in opposed directions, which are constructed and subjected to pressure such that, as the percussion piston (3) approaches the upper dead centre during the return stroke, the control slide switches over into the working stroke position, in which working pressure is also present at the larger piston area (A2), and as the percussion piston approaches the impact point during the working stroke, is moved into the return stroke position, in which the application of working pressure to the larger piston area (A2) is interrupted and a connection to the discharge pipe (12) is created,
characterised by the following features:
- the control slide (9) has a control surface (SF) active in the direction of the working stroke position, which - depending on the position of the percussion piston (3) - is temporarily connected to a depressurised return pipe (18) or to the pressure pipe (7) via a circumferential groove (3c) arranged between the piston areas (A1, A2);
- in addition, the control slide (9) is equipped with a total active area (difference in the control slide faces S2 and S1), which - being subjected to a variable pressure proportional to the pressure on the larger piston surface (A2) when the control surface (SF) is relieved of pressure during the return stroke - switches the control slide over into the return stroke position;
- the control slide (9) forms a bush-type switching element, via the cavity (2a or 9a) of which the rear section (2a) of the cylinder area containing the larger piston area (A2) is connected to either the discharge pipe (12) when in the return stroke position or to the pressure pipe (7) when in the working stroke position, whereby in the return stroke position the fluid discharges against a discharge resistance (13) out of the rear section (2a) of the cylinder area

2. Device according to Claim 1,
characterised in that the control slide (9) additionally has a mechanical restoring means (21) acting in the direction of the return stroke position.

3. Device according to at least one of the preceding claims,
characterised in that the control surface (SF) - viewed in cross-section - is constructed on a radially outward protruding shoulder, the counter-surface (GF) of which is depressurised via a pressure relief pipe (16).

4. Device according to at least one of the preceding claims,
characterised in that the control slide (9) has two faces (S1, S2) of different size, the larger (S2) of which is directed to face the control surface (SF).

5. Device according to at least one of the preceding claims,
characterised in that the connection to the discharge pipe (12) is provided via a transverse hole (11) constructed in the control slide (9).

6. Device according to Claim 5,
characterised in that either the transverse hole (11) or the discharge pipe (12) is equipped with a discharge resistance (13).

7. Device according to at least one of Claims 5 and 6,
characterised in that the transverse hole (11) is arranged in the vicinity of the larger face (S2).

8. Device according to at least one of Claims 5 to 7,
characterised in that in the return stroke position of the control slide (9), the mouth of the pressure pipe (supply pipe 10) constructed in the manner of an annular groove is closed in the direction of the rear section (2a) of the cylinder area by means of the control slide section - the end of which forms the smaller face (S1).

9. Device according to at least one of the preceding claims,
characterised in that the control slide (9) is arranged in the rear section (2a) of the cylinder area coaxially to the longitudinal axis of the working cylinder (3).

10. Device according to at least one of the preceding claims,
characterised in that the discharge resistance is constructed as a diaphragm (13).

## Revendications

1. L'appareil à percussion (1) mû par un fluide avec un piston frappeur (3) déplaçable dans un cylindre de travail (2) et frappant sur un outil (4), et avec une commande (8) avec un tiroir (9) mobile par rapport à un boitier (2) respectivement (19), où le piston frappeur (2) présente deux faces de piston de grandeur différente (A1, A2) dont la face de piston plus petite (A1) active en direction de la course de retour est reliée continuellement à un conduit sous pression (7) se trouvant en pression de travail et la face de piston plus grande (A2) active en direction de la course de travail (3e) est reliée par la commande (8) alternativement au conduit sous pression (7) et à un conduit d'écoulement (12),
où le tiroir (9) présente des faces de tiroir (S1 ; S2 ; SF) actives dans des directions opposées l'une à l'autre qui sont réalisées et chargées en pression de façon que le tiroir, lors de l'approche du piston frappeur (3) pendant la course de retour au point mort haut commute en position de course de travail dans laquelle la pression de travail s'applique également à la face de piston plus grande (A2) et, à l'approche du piston frappeur pendant la course de travail au point de frappe, est commuté en position de course de retour dans laquelle la sollicitation de la face de piston plus grande (A2) en pression de travail est interrompue et une liaison est réalisée avec le conduit d'écoulement (12),
caractérisé par les caractéristiques suivantes :
- le tiroir (9) présente une face de commande (SF) active en direction de la position de la course de travail qui, dépendamment de la position du piston frappeur (3), est en liaison temporairement par une rainure périphérique (3c) ménagée entre les faces de piston (A1, A2) avec un conduit de retour sans pression (18) respectivement avec le conduit sous pression (7) ;
- de plus, le tiroir (9) est équipé d'une face active totale (différence des faces frontales S2 et S1) qui, lors d'une face de commande détendue (SF) pendant la course de retour sous une pression variable qui est proportionnelle à la pression sur la face de piston plus grande (A2), commute le tiroir de commande en position de course de retour ;
- le tiroir (9) forme un élément de commutation en forme de manchon par l'espace creux duquel (2a) respectivement (9a), le tronçon arrière (2a) de l'enceinte cylindrique contenant la face de piston plus grande (A2) est raccordé soit en position de course de retour au conduit d'écoulement (12) soit en position de course de travail au conduit sous pression (7), où en position de course de retour, le fluide sort contre une résistance à l'écoulement (13) du tronçon arrière (2a) de l'enceinte cylindrique.

2. Dispositif selon la revendication 1, caractérisé en ce que le tiroir (9) présente de plus un rappel mécanique (21) actif en direction de la position de course de retour.

3. Dispositif selon au moins l'une des revendications précédentes, caractérisé en ce que la face de commande (SF), vue en section transversale, est réalisée à un gradin faisant radialement saillie vers l'extérieur dont la contre-face (GF) est maintenue sans pression par un conduit de détente (16).

4. Dispositif selon au moins l'une des revendications précédentes, caractérisé en ce que le tiroir (9) présente deux faces frontales (S1, S2) de grandeur différente dont la face frontale plus grande (S2) est opposée à la face de commande (SF).

5. Dispositif selon au moins l'une des revendications précédentes, caractérisé en ce que la liaison au conduit d'écoulement (12) est réalisée par un perçage transversal (11) ménagé dans le tiroir (9).

6. Dispositif selon la revendication 5, caractérisé en ce que soit le perçage transversal (11) soit le conduit d'écoulement (12) est équipé d'une résistance à l'écoulement (13).

7. Dispositif selon au moins l'une des revendications 5 et 6, caractérisé en ce que le perçage transversal (11) est ménagé au voisinage de la face frontale plus grande (S2).

8. Dispositif selon au moins l'une des revendications 5 à 7, caractérisé en ce que l'embouchure du conduit sous pression (conduit d'alimentation 10) réalisée à la manière d'une rainure annulaire, en position de course de retour du tiroir (9), est fermée au moyen du tronçon du tiroir, dont la terminaison forme la face frontale plus petite (S1), en direction du tronçon arrière (2a) de l'enceinte cylindrique.

9. Dispositif selon au moins l'une des revendications précédentes, caractérisé en ce que le tiroir (9) est disposé dans le tronçon arrière (2a) de l'enceinte cylindrique coaxialement à l'axe longitudinal du cylindre de travail (3).

10. Dispositif selon au moins l'une des revendications précédentes, caractérisé en ce que la résistance à l'écoulement est réalisée comme obturateur (13) .
